# EUROPÄISCHE PATENTSCHRIFT

(11) **EP 1 165 272 B1**
(45) Veröffentlichungstag und Bekanntmachung des Hinweises auf die Patenterteilung: **19.05.2004**
(21) Anmeldenummer: 00912491.8
(22) Anmeldetag: 21.02.2000
(51) Int. Cl.: B21J 9/02, B21K 1/76

(54) **VERFAHREN ZUR HERSTELLUNG VON GLEICHLAUFGELENKEN**
METHOD OF PRODUCING HOMOKINETIC JOINTS
PROCEDE DE PRODUCTION DE JOINTS HOMOCINETIQUES

(30) Priorität: 08.04.1999 DE 19915879
(43) Veröffentlichungstag der Anmeldung: 02.01.2002
(73) Patentinhaber: Hirschvogel Umformtechnik GmbH, 86920 Denklingen (DE)
(72) Erfinder: HIRSCHVOGEL, Manfred, D-86925 Fuchstal (DE); SCHUSTER, Karl, D-87679 Westendorf (DE); KETTNER, Peter, D-86920 Denklingen (DE); PISCHEL, Walter, D-86916 Kaufering (DE); DAHME, Michael, D-86916 Kaufering (DE); NÄGELE, Hubert, D-86925 Fuchstal (DE)
(74) Vertreter: Rupp, Christian, Dipl.-Phys.
(86) Internationale Anmeldenummer: PCT/EP2000/001399
(87) Internationale Veröffentlichungsnummer: WO 2000/061317

(56) Entgegenhaltungen:
- WO-A-87/01061
- DE-C- 19 637 839

## Beschreibung

Die vorliegende Erfindung betrifft ein Verfahren zur Herstellung von Außenteilen von Cross Groove-Gleichlaufgelenken nach dem Oberbegriff des Anspruches 1.

Bei Gleichlaufgelenken dieser Art, die z.B. in der Veröffentlichung "Universal Joint and Driveshaft Design Manual, Advances in Engineering Series No. 7" der Society of Automotive Engineers, Inc. beschrieben sind, hat das Außenteil eine zylinderförmige Innenkontur, wobei in dieser längliche Ausnehmungen angebracht sind. Sie bilden Kugellaufbahnen für die in einem Käfig des Innenteiles angeordneten Kugeln. Die zylinderförmige Innenkontur das Gelenkaußenteiles weist naturgemäß keinen Hinterschnitt auf. Dennoch ist eine Trennung von Außenteil und Innenteil des Gleichlaufgelenkes nicht ohne weiteres möglich, da die Kugellaufbahnen nicht achsparallel und außerdem geneigt zueinander verlaufen.

Ein Verfahren zur Herstellung von Gelenkaußenteilen der eben beschriebenen Art ist in der Patentschrift EP 0 270 538 beschrieben. Ein Vorwerkstück weist dabei die Form eines zum offenen Ende hin divergierenden Kelches auf, wobei in seiner Innenseite die Kugellaufbahnen schon vorgeformt sind. Durch pressendes Einziehen des Vorwerkstückes in eine zylinderförmige Öffnung eines Außenwerkzeuges, wird das Vorwerkstück so verformt, daß es schließlich eine zylinderförmige Innenkontur aufweist. Die benötigte Kraft wird dabei über einen Preßstempel ausgeübt, der aus mehreren gegeneinander beweglichen Segmenten gebildet ist. Diese weisen gegeneinander geneigte Erhebungen auf. In einen in dem Preßstempel befindlichen Hohlraum wird vor dem Pressen des Vorwerkstückes ein Spreizkörper axial eingeführt, der die Segmente in ihrer Betriebsstellung hält. Beim Einziehen und Verformen des Vorwerkstückes üben die Erhebungen der Segmente Druck auf die Innenseite des Vorwerkstückes aus und wirken kaltverformend auf die gegeneinander geneigten Kugellaufbahnen.

Zum Entfernen des Preßstempels aus dem so bearbeiteten Gelenkaußenteil wird zuerst der Spreizkörper aus dem Preßstempel entfernt. Infolge dessen schwenken die Segmente in Richtung der Zentralachse der gesamten Anordnung und gelangen so außer Eingriff mit den Kugellaufbahnen. In einem zweiten Schritt können dann auch die Segmente aus dem fertigen Werkstück entfernt werden.

Ein anderes Verfahren zur Herstellung von Außenteilen von Gleichlaufgelenken ist aus der deutschen Patentschrift DE 196 37 839 bekannt, das sich allerdings auf die Herstellung von sog. Rzeppa-Gleichlaufgelenken beschränkt. Im Gegensatz zu den Cross Groove-Gelenkaußenteilen verlaufen die Kugellaufbahnen bei diesem Gelenktyp in axialer Richtung. Eine axiale Trennung von Außen- und Innenteil des Gleichlaufgelenkes wird hier dadurch verhindert, daß entweder die Kugellaufbahnen und/oder die Käfigführungsfläche einen axialen Hinterschnitt aufweisen. Bei diesem bekannten Verfahren wird das Vorwerkstück ebenfalls einem Arbeitsgang durch Kaltverformung unterzogen. Dies geschieht durch einen segmentweise unterschiedlich konvex gekrümmten Taumelpreßstempel, der zuerst in den Hohlraum des in einem Außenwerkzeug gelagerten und fixierten Vorwerkstückes eingetaucht wird. Aufgrund der unterschiedlichen Krümmungen der Segmente weist der Taumelpreßstempel an seiner Oberfläche rippenförmige Konturen auf, die zur Bearbeitung der Kugellaufbahnen verwendet werden.

Der Taumelpreßstempel wird dann in eine Taumelbewegung versetzt, wobei er in mehreren kreisförmigen Umläufen über die zu verformenden Flächen des Vorwerkstückes abgewälzt wird. Der Taumelpunkt dieser Bewegung liegt dabei knapp unterhalb der Unterseite des Vorwerkstückes. Während des Taumelpressens wird jeweils nur ein geringer Bereich der zu verformenden Kugellaufbahnen verformt. Sind bei dem Vorwerkstück die gewünschten Verformungen erreicht, wird der Taumelvorgang beendet und der Taumelpreßstempel wieder entfernt. Vorteilhaft ist bei diesem bekannten Verfahren, daß ein einteiliger Taumelstempel verwendet werden kann, der preisgünstiger als ein mehrteiliger Segmentstempel herstellbar ist und eine höhere Präzision bei der Herstellung von Gelenkaußenteilen gewährleistet.

Der Erfindung liegt die Aufgabe zugrunde, das für die Herstellung von Rzeppa-Gleichlaufgelenken bekannte Taumelverfahren mit einteiligem Taumelpreßstempel auch für die Herstellung von Cross Groove-Gleichlaufgelenken anzuwenden.

Die Aufgabe wird mit dem in Anspruch 1 angegebenen Verfahren gelöst und zwar unter Anwendung eines Taumelpreßstempels mit den Merkmalen gemäß Anspruch 6. Der erfindungsgemäße Taumelpreßstempel hat - in einer senkrecht zu seiner Achse gerichteten Projektion - geradlinige Projektionskanten und ist besonders einfach und preisgünstig herstellbar.

Erfindungsgemäß werden dabei das Außenwerkzeug und der eine kegelstumpfförmige Außenkontur aufweisende Taumelpreßstempel, der auf seiner Außenseite den Kugellaufbahnen entsprechende Erhebungen aufweist und einen geringeren Durchmesser als der zylindrische Hohlraum des eingezogenen Vorwerkstückes hat, relativ zueinander in eine taumelnde Kreisbewegung mit einem oberhalb des Bodens des Hohlraums angeordneten Taumelpunkt versetzt, derart, dass sich die Erhebungen des Taumelpreßstempels pressend und materialumformend über die vorgeformten Kugellaufbahnen an der Innenwandung des Hohlraumes bewegen. Anschließend kann der Taumelpreßstempel aus dem Vorwerkstück axial herausgezogen und schließlich das fertige Gelenkaußenteil aus dem Außenwerkzeug ausgestoßen werden.

Die Erfindung wird im Folgenden anhand der Figuren der beiliegenden Zeichnung näher erläutert. Es zeigen:
Fig. 1 die Anordnungen des Vorwerkstückes, des Außenwerkzeuges und des Taumelpreßstempels zu Beginn eines Verfahrens zur Herstellung des Außenteiles eines Cross Groove-Gelenkes;
Fig. 2a das Einziehen des Vorwerkstückes in das Außenwerkzeug;
Fig. 2b im Schnitt die Anordnung des Taumelpreßstempels in dem Vorwerkstück während des Einziehens;
Fig. 3a die Umformung des Vorwerkstückes durch den Taumelpreßstempel;
Fig. 3b im Schnitt die Anordnung des Taumelpreßstempels in dem Vorwerkstück während des Taumelpressens;
Fig. 4 ein fertiges Cross Groove-Gelenkaußenteil in Aufsicht.

Ein Ausführungsbeispiel des Verfahrens sei zunächst anhand der Fig. 1 bis 3b näher erläutert.

Das Vorwerkstück 1, dessen Oberteil 1a zu Beginn die Form eines zum offenen Ende hin divergierenden Kelches aufweist wird in einem ersten Schritt, der in Fig. 1 dargestellt ist, in einer sich nach unten verengenden, trichterförmigen Öffnung 2a des Außenwerkzeuges 2 einer Taumelpresse zentrisch zur Maschinenachse angeordnet. An der Innenwandung des Oberteiles 1a sind bereits die Kugellaufbahnen 1c vorgeformt. Im unteren Bereich weist das Vorwerkstück 1 einstückig einen in Achsrichtung verlaufenden Zapfen 1b aus. Zur Stabilisierung ist dieser Zapfen 1b von einem in axialer Richtung verschiebbaren Mantel 3 umschlossen, an dessen Oberkante auch das kelchförmige Oberteil 1a des Vorwerkstückes 1 aufliegt. Um ein Verdrehen des Vorwerkstückes 1 während des anschließenden Taumelprozesses zu vermeiden, kann der Zapfen 1b an seiner Oberfläche eine nicht weiter dargestellte Verzahnung aufweisen, die in eine entsprechende Verzahnung des Mantels 3 greift. Denkbar wäre aber auch, daß der Zapfen 1b im Querschnitt gesehen eine unrunde Form aufweist.

Auf den Boden des Oberteiles 1a wird anschließend ein Taumelpreßstempel 4 zentrisch zur Maschinenachse aufgesetzt. Dieser Taumelpreßstempel 4 ist in seinem unteren Bereich kegelstumpfförmig ausgebildet, wobei an seiner Außenseite einstückig den Kugellaufbahnen 1c entsprechende linienartige Erhebungen 4a angeordnet sind, die in Längsrichtung gegenüber der Kegelstumpfachse des Taumelpreßstempels 4 geneigt sind.

Der trichterförmige Abschnitt 2a des Außenwerkzeuges 2 wird durch einen zylinderförmigen zweiten Abschnitt 2b fortgesetzt, dessen Form der Außenkontur des fertigen Oberteiles 1a des Gelenkaußenteiles entspricht. Durch Ausüben eines Axialdruckes über den Taumelpreßstempel 4 wird das Vorwerkstück 1 nach unten gepreßt, wobei das kelchförmige Oberteil 1a von dem trichterförmigen Abschnitt 2a in den zylinderförmigen Abschnitt 2b des Außenwerkzeuges 2 eingezogen wird und der Zapfen 1b sowie der ihn umschließende Mantel 3 weiter nach unten geschoben werden. Dabei richten sich die Seitenwände des Oberteiles 1a so auf, daß sie am Ende des Einziehens parallel zur Maschinenachse verlaufen und die Innenwandung des Hohlraumes des Oberteiles 1a somit zylindrisch wird, wie dies der Fig. 2a entnommen werden kann. Die Form des Taumelpreßstempels 4 einschließlich seiner Erhebungen 4a ist dabei so gewählt, daß er nicht die Seitenwände des Oberteiles 1a berührt. Seine Anordnung in dem Vorwerkstück 1 während des Einziehens ist im Schnitt in Fig. 2b dargestellt.

Anschließend werden der Taumelpreßstempel 4 und das Vorwerkstück 1 relativ zueinander in eine taumelnde Kreisbewegung versetzt, wobei der Taumelwinkel α, d.h. der Winkel zwischen der Maschinenachse und der Achse des Taumelpreßstempels 4, einstellbar ist. Ist der Taumelwinkel α größer als 0°, schneiden sich die beiden Achsen im Taumelpunkt 5, der sich im dargestellten Beispiel oberhalb des Außenwerkzeuges 2 befindet. Der Taumelpreßstempel 4 wälzt sich dabei mit seiner Außenkontur an der zylindrischen Innenwandung des Hohlraumes ab. Er ist so ausgebildet, daß die das Oberteil 1a des Vorwerkstückes 1 bearbeitende Außenseite und auch die entsprechende Erhebung 4a parallel zur Maschinenachse und zu den bereits aufgerichteten Seitenwänden des Oberteiles 1a verlaufen. Dies wird durch die gewählte Kegelstumpfform unter Berücksichtigung der Parameter der Taumelbewegung erreicht. Die relative Anordnung zwischen den Seitenwänden des Oberteiles 1a, dem Taumelpreßstempel 4 und den Erhebungen 4a ist in seitlicher Ansicht in Fig. 3a und im Schnitt in Fig. 3b dargestellt.

Mit der eben beschriebenen Ausgestaltung wird erreicht, daß der Taumelpreßstempel 4 während des Austaumelns das Vorwerkstückes 1 immer über die ganze Höhe der Seitenwand des Oberteiles 1a bearbeitet. Dies erlaubt sowohl eine äußerst präzise als auch eine sehr effektive Bearbeitung, so daß mit diesem Verfahren eine konturnahe Form an der Innenseite des kelchförmigen Oberteiles 1a erzielt werden kann, die durch das Einziehen und Pressen alleine nicht erreichbar wäre. Insbesondere entfallen spanabhebende Nachbearbeitungen des Vorwerkstückes 1, wodurch der Zeitaufwand der Produktion und auch die Herstellungskosten eines Gelenkaußenteiles deutlich reduziert werden.

Nach Beendigung des Taumel-Bearbeitungsprozesses wird der Taumelpreßstempel 4 aus dem fertigen Werkstück 1 herausgezogen. Wie auch beim Einziehen des Vorwerkstückes 1 wird dabei der Taumelpreßstempel 4 parallel zur Maschinenachse ausgerichtet, d.h. α ist gleich 0°. Dementsprechend muß bei der Ausgestaltung des Taumelpreßstempels 4 berücksichtigt werden, daß dessen Außenkontur einschließlich der sich an der Oberfläche des kegelstumpfförmigen Abschnittes befindenden linienartigen Erhebungen 4a, nicht einen größeren Durchmesser wie der Hohlraum des fertigen Gelenkaußenteiles aufweisen darf.

Abschließend wird der Mantel 3 wieder nach oben geschoben, so daß das fertige Werkstück 1 einfach aus der trichterförmigen Öffnung 2a des Außenwerkzeuges 2 entnommen oder ausgestoßen werden kann. Das auf diese Weise hergestellte Außenteil eines Cross Groove-Gelenks ist in Fig. 4 in Aufsicht dargestellt.

Die Form des hier vorgeschlagenen Taumelpreßstempels zeichnet sich insbesondere dadurch aus, daß ein möglichst großer Kontakt zwischen dem Taumelpreßstempel und dem Werkstück erreicht wird, womit eine sehr effektive Bearbeitung des Werkstückes ermöglicht wird. Ferner ist ein Taumelpreßstempel dieser Form nicht nur kostengünstiger und einfacher, sondern auch mit niedrigeren Fehlertoleranzen als der aus dem Herstellungsverfahren für Außenteile eines Rzeppa-Gleichlaufgelenkes bekannte Segment- oder Spreizstempel herzustellen.

Es wird noch darauf hingewiesen, daß bei dem oben beschriebenen Verfahren verschiedene Typen von Taumelpressen eingesetzt werden können. Die gebräuchlichsten Taumelpressen werden nach ihren Werkzeugbewegungen in mehrere Typen klassifizieren.

Bei der Taumelpresse vom Typ 1 führt das Außenwerkzeug 2 mit dem darin eingelegten Werkstück 1 eine angetriebene Rotationsbewegung um die Maschinenachse aus. Der Taumelpreßstempel 4 dreht sich synchron zur Rotationsbewegung des Außenwerkzeugs 2 um die um den Taumelwinkel α geneigte Taumelachse mit. Eine Translationsbewegung, die einer Hubbewegung während des Umformvorganges entspricht, wird ebenfalls durch den Taumelpreßstempel 4 hydraulisch eingeleitet. Diese Translationsbewegung wird ausgeführt, um den Taumelpreßstempel 4 zu jedem Zeitpunkt auf einer geeigneten Höhe gegenüber dem Werkstück 1 zu halten. Ist die Rotationsbewegung des Taumelpreßstempels 4 nicht angetrieben, d.h. dreht sich dieser frei um die Taumelachse mit dem Werkstück 1 mit, so spricht man von der Taumelpresse Typ 1A. Wird hingegen die Rotationsbewegung des Taumelpreßstempels 4 zusätzlich angetrieben, so wird diese Taumelpresse Typ 1B genannt.

Die Taumelpresse vom Typ 2 besitzt ein festes Außenwerkzeug 2, das weder Translations- noch Rotationsbewegungen ausführen kann. Das Werkstück 1 ist während des gesamten Bearbeitungsvorganges stationär. Der Taumelpreßstempel 4 führt dafür insgesamt drei Bewegungen aus, eine Rotation um die Taumelachse, eine Taumelbewegung um die Maschinenachse, sowie eine hydraulisch angetriebene Hubbewegung in axialer Richtung.

Typ 3 Taumelpressen, stellen dagegen die gängigste Art von Taumelpressen dar. Hier erfolgt die hydraulisch angetriebene Hubbewegung durch einen Zylinder im unteren Teil der Maschine. Die Translationsbewegung wird also durch das Außenwerkzeug ausgeführt. Die Taumelbewegung wird durch den Taumelpreßstempel 4 eingeleitet, Außenwerkzeug 2 und Werkstück 1 bleiben hinsichtlich der Rotationsbewegung stationär.

Unabhängig vom Typ der verwendeten Taumelpresse kommt es allerdings für das erfindungsgemäße Verfahren nur darauf an, daß das Außenwerkzeug 2 relativ zu dem Taumelpreßstempel 4 eine taumelnde Kreisbewegung durchführt. Wie die einzelnen Bewegungskomponenten der Taumelbewegung auf die verschiedenen Werkzeugteile der jeweils verwendeten Taumelpresse aufgeteilt werden, ist dabei grundsätzlich unerheblich.

## Patentansprüche

1. Verfahren zur Herstellung des Außenteils eines Gleichlaufgelenks, wobei das Außenteil im fertigen Zustand einen Hohlraum mit einer zylinderförmigen Innenwandung aufweist, in der schräg zur Zylinderachse verlaufende und gegeneinander geneigte Kugellaufbahnen (1c) vorgesehen sind, mit folgenden Verfahrensschritten:
a) in ein kelchförmiges Vorwerkstück (1a) für das Außenteil mit einer konisch verlaufenden Innen- und Außenwandung sowie vorgeformten Kugellaufbahnen (1c) in der Innenwandung wird axial ein Taumelpreßstempel (4) eingeführt,
b) das Vorwerkstück (1a) wird mittels des auf den Boden des Hohlraumes aufsitzenden Taumelpreßstempels (4) durch eine Öffnung in einem Außenwerkzeug (2) gedrückt, so dass ein Einziehvorgang ausgeführt wird, bei dem das Vorwerkstück (1a) derart kaltverformt wird, dass die Innenwandung des Hohlraumes eine zylindrische Form bekommt,
**gekennzeichnet durch** folgende Verfahrensschritte:
c) das Außenwerkzeug (2) und der eine kegelstumpfförmige Außenkontur aufweisende Taumelpreßstempel (4), der auf seiner Außenseite den Kugellaufbahnen (1c) entsprechende Erhebungen (4a) aufweist und einen geringeren Durchmesser als der zylindrische Hohlraum des eingezogenen Vorwerkstückes (1a) hat, werden relativ zueinander in eine taumelnde Kreisbewegung mit einem oberhalb des Bodens des Hohlraums angeordneten Taumelpunkt (5) versetzt, derart, dass sich die Erhebungen (4a) des Taumelpreßstempels (4) pressend und materialumformend über die vorgeformten Kugellaufbahnen (1c) an der Innenwandung des Hohlraumes bewegen,
d) daraufhin wird der Taumelpreßstempel (4) aus dem Vorwerkstück (1a) axial herausgezogen und
e) schließlich wird das fertige Gelenkaußenteil aus dem Außenwerkzeug (2) ausgestoßen.

2. Verfahren nach Anspruch 1,
**dadurch gekennzeichnet,**
**dass** in Schritt c) das Außenwerkzeug (2) mit dem darin eingelegten Werkstück (1) eine angetriebene Rotationsbewegung um eine Maschinenachse ausführt und der Taumelpreßstempel (4) sich synchron zur Rotationsbewegung des Außenwerkzeugs (2) um die um einen Taumelwinkel α geneigte Taumelachse mitdreht.

3. Verfahren nach Anspruch 2,
**dadurch gekennzeichnet,**
**dass** die Rotationsbewegung des Taumelpreßstempels (4) zusätzlich angetrieben ist.

4. Verfahren nach Anspruch 1,
**dadurch gekennzeichnet,**
**dass** in Schritt c) das Außenwerkzeug (2) stationär ist und der Taumelpreßstempel (4) gleichzeitig eine Rotation um die Taumelachse, eine Taumelbewegung um die Maschinenachse und eine Hubbewegung in axialer Richtung ausführt.

5. Verfahren nach Anspruch 1,
**dadurch gekennzeichnet,**
**dass** in Schritt c) das Außenwerkzeug (2) eine Hubbewegung in axialer Richtung und der Taumelpreßstempel (4) gleichzeitig eine Rotation um die Taumelachse und eine Taumelbewegung um die Maschinenachse ausführen.

6. Taumelpreßstempel (4) zur Herstellung des Außenteils für ein Gleichlaufgelenk, welches einen Hohlraum mit einer zylinderförmigen Innenwandung aufweist, in der schräg zur Zylinderachse verlaufende gegeneinander geneigte Kugellaufbahnen (1c) vorgesehen sind,
**dadurch gekennzeichnet,**
**dass** er eine kegelstumpfförmige Außenkontur mit darauf angeordneten linienartigen Erhebungen (4a) aufweist, die schräg zur Kegelstumpfachse verlaufen und gegeneinander geneigt sind, wobei die kegelstümpfförmige Außenkontur und die darauf angeordneten linienartigen Erhebungen (4a) bezüglich eines Taumelpunktes (5), der sich in einem Abstand vom verdickten Ende der Außenkontur des Taumelpreßstempels (4) auf dessen Mittelachse befindet, derart ausgebildet sind, daß sie beim Abwälzen an der zylinderförmigen Innenwandung des Hohlraumes während des Austaumelns parallel zur zylinderförmigen Innenwandung des Hohlraumes verlaufen.

## Claims

1. Method of manufacturing an outer part of a constant velocity joint, the outer part having in the finished condition a hollow chamber with a cylindrical inner wall, in which there are provided ball raceways (1c), which run obliquely to the cylinder axis and are inclined with respect to one another, having the following method steps:
a) a wobble press die (4) is axially introduced into a goblet-shaped preliminary workpiece (1a) for the outer part having a conically developing inner and outer wall and pre-formed ball raceways (1c) in the inner wall,
b) the preliminary workpiece (1a) is pressed by means of the wobble press die (4), against a bottom of the hollow chamber, through an opening in an outer die (2), so that a drawing process is carried out in which the preliminary workpiece (1a) is so cold-formed that the inner wall of the hollow chamber is given a cylindrical shape, **characterized by** the following method steps:
c) the outer die (2) and the wobble press die (4), having a truncated cone-shaped outer contour, and having elevations (4a) on its outer side corresponding to the ball raceways (1c) and having a lesser diameter than the cylindrical hollow chamber of the drawn preliminary workpiece (1a), are, with a wobbling movement of the wobble press die (4) around a wobble point (5) arranged above the floor of the hollow chamber, set into a wobbling circular movement relative to one another such that the elevations (4a) of the wobble press die (4) move over the pre-formed ball raceways (1c) on the inner wall of the hollow chamber in a pressing and material shaping manner,
d) thereafter the wobble press die (4) is axially drawn out of the preliminary workpiece (1a) and
e) finally, the finished joint outer part is ejected from the outer die (2).

2. Method according to Claim 1, **characterized in that**, in step c) the outer die (2), with the workpiece (1) placed therein, carries out a driven rotational movement around a machine axis and the wobble press die (4) rotates therewith around a wobble axis inclined by a wobble angle α, synchronously with the rotational movement of the outer die (2).

3. Method according to Claim 2, **characterized in that** the rotational movement of the wobble press die (4) is additionally driven.

4. Method according to Claim 1, **characterized in that**, in step c) the outer die (2) is stationary and the wobble press die (4) simultaneously carries out a rotation around the wobble axis, a wobble movement around the machine axis and a stroke movement in axial direction.

5. Method according to Claim 1, **characterized in that**, in step c) the outer die (2) carries out a stroke movement in axial direction and the wobble press die (4) simultaneously carries out a rotation around the wobble axis and a wobble movement around the machine axis.

6. A wobble press die (4) for the manufacture of the outer part for a constant velocity joint, which has a hollow chamber having a cylindrical inner wall in which there are provided ball raceways (1c) running obliquely to the cylinder axis and inclined with respect to one another, **characterized in that** it has a truncated cone-shaped outer contour with line-like elevations (4a) arranged thereon, which elevations run obliquely to the truncated cone axis and are inclined with respect to one another, the truncated cone-shaped outer contour and the line-like elevations (4a) arranged thereon are so formed with reference to a wobble point (5), which is located spaced from a thickened end of an outer contour of the wobble press die (4) on a middle axis thereof, that during the wobbling they run parallel to the cylindrical inner wall of the hollow chamber while rolling on the cylindrical inner wall of the hollow space.

## Revendications

1. Procédé de fabrication de la partie extérieure d'un joint homocinétique, dans lequel la partie extérieure comporte à l'état fini un espace creux doté d'une paroi intérieure cylindrique dans laquelle il est prévu des chemins de roulement à billes (1c) inclinés les uns par rapport aux autres et par rapport à l'axe de cylindre, le procédé comportant les étapes opératoires suivantes :
a) un poinçon oscillant (4) est inséré axialement dans une pièce préformée (1a) en forme de coupelle destinée à former la partie extérieure dotée d'une paroi intérieure et d'une paroi extérieure s'étendant en cône ainsi que de chemins de roulement à billes (1c) ménagés dans la paroi intérieure,
b) la pièce préformée (1a) est pressée au moyen du poinçon oscillant (4), siégeant sur le fond de l'espace creux, à travers une ouverture ménagée dans une pièce extérieure (2) de façon à réaliser un processus de tirage permettant de déformer à froid la pièce préformée (1a) en conférant à la paroi intérieure de l'espace creux une forme cylindrique,
**caractérisé par** les étapes opératoires suivantes :
c) la pièce extérieure (2) et le poinçon oscillant (4), qui présente un contour extérieur tronconique, qui comporte sur une face extérieure des saillies (4a) correspondant aux chemins de roulement à billes (1c) et qui a un diamètre inférieur à celui de l'espace creux cylindrique de la pièce préformée tirée (1a), sont déplacés l'une par rapport à l'autre suivant un mouvement circulaire oscillant dont le centre d'oscillation (5) est situé au-dessus du fond de l'espace creux de sorte que les saillies (4a) du poinçon oscillant (4) se déplacent sur les chemins de roulement à billes préformés (1c) au niveau de la paroi intérieure de l'espace creux en effectuant un pressage et un façonnage de la matière,
d) puis, le poinçon oscillant (4) est retiré axialement de la pièce préformée (1a) et
e) enfin, la partie extérieure du joint fini est expulsée de la pièce extérieure (2).

2. Procédé selon la revendication 1, **caractérisé en ce qu'**à l'étape c) la pièce extérieure (2), dans laquelle la pièce (1) est insérée, effectue un mouvement de rotation entraîné autour d'un axe de la machine et le poinçon oscillant (4) tourne, simultanément et en synchronisation avec le mouvement de rotation de la pièce extérieure (2), autour d'un axe d'oscillation incliné d'un angle d'oscillation α.

3. Procédé selon la revendication 2, **caractérisé en ce que** le mouvement de rotation du poinçon oscillant (4) est en plus entraîné.

4. Procédé selon la revendication 1, **caractérisé en ce qu'**à l'étape c) la pièce extérieure (2) est immobile et le poinçon oscillant (4) effectue simultanément une rotation autour de l'axe d'oscillation, un mouvement d'oscillation autour de l'axe de la machine et un mouvement de levage dans une direction axiale.

5. Procédé selon la revendication 1, **caractérisé en ce qu'**à l'étape c) la pièce extérieure (2) effectue un mouvement de levage dans une direction axiale et le poinçon oscillant (4) effectue simultanément une rotation autour de l'axe oscillant et un mouvement d'oscillation autour de l'axe de la machine.

6. Poinçon oscillant (4) destiné à réaliser la partie extérieure d'un joint homocinétique qui comporte un espace creux doté d'une paroi intérieure cylindrique dans laquelle il est prévu des chemins de roulement à billes (1c) inclinés les uns par rapport aux autres et par rapport à l'axe de cylindre,
**caractérisé en ce qu'**il présente un contour extérieur tronconique sur lequel sont disposées des saillies rectilignes (4a) qui sont inclinées les unes par rapport aux autres et par rapport à l'axe du cône tronqué, le contour extérieur tronconique et les saillies rectilignes (4a), disposés sur ledit contour, étant conformés par rapport à un centre d'oscillation (5) qui se trouve sur l'axe médian du poinçon oscillant (4) à distance de l'extrémité renflée de son contour extérieur, de façon à s'étendre parallèlement à la paroi intérieure cylindrique de l'espace creux lors du roulement sur la paroi intérieure cylindrique de l'espace creux pendant l'oscillation.
